# NEUE EUROPÄISCHE PATENTSCHRIFT

(11) **EP 0 770 344 B2**
(45) Veröffentlichungstag und Bekanntmachung des Hinweises auf die Entscheidung über den Einspruch: **29.01.2003**
(45) Hinweis auf die Patenterteilung: 22.09.1999
(21) Anmeldenummer: 96116883.8
(22) Anmeldetag: 21.10.1996
(51) Int. Cl.: A47C 23/06

(54) **Untermatratze**
Under-mattress
Sommier

(30) Priorität: 26.10.1995 DE 29516995 U
(43) Veröffentlichungstag der Anmeldung: 02.05.1997
(73) Patentinhaber: Heidinger, Florian, Dr., 83627 Warngau (DE); Jaspert, Bodo F., Dr., 85630 Neukeferloh (DE); Diemer, Gregor, 85456 Wartenberg (DE)
(72) Erfinder: Heidinger, Florian, Dr., 83627 Warngau (DE); Jaspert, Bodo F., Dr., 85630 Neukeferloh (DE); Diemer, Gregor, 85456 Wartenberg (DE)
(74) Vertreter: Thul, Stephan

(56) Entgegenhaltungen:
- EP-A- 0 401 712
- EP-B- 0 653 174
- CH-A- 680 337
- DE-A- 4 337 925
- DE-C- 3 321 520
- DE-U- 8 708 282
- DE-U- 9 105 664
- DE-U- 29 500 235
- FR-A- 1 472 672
- GB-A- 117 764

## Beschreibung

Die vorliegende Erfindung betrifft eine Untermatratze mit mehreren im wesentlichen parallel zueinander angeordneten, elastisch biegsamen Latten, die zumindest im Hüftbereich quer zur Längsrichtung der Untermatratze verlaufen.

Bekannte Untermatratzen dieser Art weisen eine Vielzahl von elastisch biegsamen Latten auf, die quer zur Längsrichtung der Untermatratze angeordnet und üblicherweise in einem Rahmen gelagert sind. Mit derartigen auch als Lattenroste bezeichneten Untermatratzen kann zwar eine weitgehend optimale Unterstützung der Wirbelsäule in Rückenlage erreicht werden, indem die doppel-S-förmige Körperkontur nachgebildet wird. In Seitenlage kann die gewünschte geradlinige Form der Wirbelsäule aber nicht vollkommen erreicht werden, da die Latten hierfür nicht flexibel genug sind. Insbesondere der Schulterbereich kann in Seitenlage nicht so tief eintauchen, wie es für die Gewährleistung einer geradlinig erstreckten Wirbelsäule erforderlich wäre.

Bei einer aus der DE-U-87 08 282 bekannten Untermatratze der eingangs genannten Art ist das obere Drittel der Untermatratze gegenüber dem übrigen Teil verschwenkbar ausgebildet und weist in Längsrichtung der Untermatratze verlaufende, elastisch biegsame Latten auf. Diese Latten sind also sowohl im Kopfbereich als auch im Schulterbereich vorgesehen. Außerdem sind diese Latten untereinander mit einem hindurchgeflochtenen Band miteinander verbunden, um eine unabhängige Bewegung der einzelnen Latten zu vermeiden, so daß bei Belastung einer Latte auch die benachbarten Latten mitbewegt werden.

Diese bekannte Untermatratze hat den Nachteil, daß der Kopf- und Schulterbereich nicht optimal abgestützt wird. Einerseits taucht der Kopfbereich aufgrund der dort vorgesehenen Längslatten zutief ein. Andererseits ist ein tiefes Eintauchen im Schulterbereich in Seitenlage einer die Untermatratze benutzenden Person nicht optimal möglich, da die Längslatten über das geflochtene Band miteinander verbunden sind.

Der Erfindung liegt die Aufgabe zugrunde, eine Untermatratze der eingangs genannten Art so zu verbessern, daß der Kopf- und Schulterbereich optimal abgestützt wird.

Diese Aufgabe wird durch die Merkmale von Anspruch 1 gelöst.

Durch die in Querrichtung verlaufenden elastisch biegsamen Latten im Kopf- und Hüftbereich wird wie bei bekannten Untermatratzen die Ausbildung einer Doppel-S-Form in Rückenlage optimal ermöglicht. Durch die im Schulterbereich vorhandenen, quer zur Längsrichtung der Untermatratze aufeinanderfolgenden, im wesentlichen voneinander unabhängigen Federelemente wird erreicht, daß in Rückenlage der Körper verhältnismäßig wenig eintaucht und so die Doppel-S-Form im wesentlichen wie bei bekannten Untermatratzen mit in diesem Bereich angeordneten Querlatten nachgebildet wird, während in Seitenlage wegen der dann geringeren Auflagefläche ein tieferes Eintauchen des Schulterbereiches ermöglicht wird. Dieser Effekt ergibt sich dadurch, daß in Rückenlage eine größere Zahl von Federelementen belastet wird, die daher weniger eintauchen als in Seitenlage, in welcher nur ein oder wenige Federelemente belastet sind.

Um ein ausreichendes Eintauchen des Schulterbereiches in Seitenlage zu gewährleisten, wird es in der Regel ausreichen, in einem Bereich von ca. 30 bis 40 cm die genannten unabhängigen Federelemente vorzusehen. Selbstverständlich kann der Bereich aber auch größer gewählt werden, solange die Nachbildung der Doppel-S-Form im Hüftbereich durch die Querlatten bei Rückenlage nicht beeinträchtigt wird.

Nach einer bevorzugten Ausgestaltung der Erfindung sind im Schulterbereich als Federelemente in Längsrichtung der Untermatratze verlaufende elastisch biegsame Latten vorhanden. Durch die Längsanordnung der Latten ist gewährleistet, daß in Rückenlage eine größere Zahl von Latten belastet ist als in Seitenlage. Insbesondere wird in Seitenlage im wesentlichen nur eine Latte belastet, die dementsprechend tief eintaucht und eine geradlinige Form der Wirbelsäule ermöglicht.

Die Länge der Längslatten im Schulterbereich kann je nach Bedarf unterschiedlich sein, insbesondere können die Latten jeweils auch zwei- oder mehrteilig ausgebildet sein, das heißt, es sind jeweils in Längsrichtung zwei oder mehr Latten hintereinander angeordnet. Auf diese Weise ist es möglich, daß die Untermatratze zur Hochstellung des Kopfbereiches abgeknickt wird.

Die Längslatten im Schulterbereich können bevorzugt elastisch gelagert sein, so daß vorteilhafterweise jeweils auch die Endbereiche der Längslatten elastisch nachgiebig sind und bei der optimalen Unterstützung der Körperkontur mitwirken.

Nach einer weiteren Ausgestaltung der Erfindung ist im Schulterbereich eine Vielzahl von einzelnen Federelementen vorhanden, die über den Schulterbereich verteilt, insbesondere in Reihen und Spalten, angeordnet sind. Solche einzelnen Federelemente gewährleisten ebenfalls ein unterschiedliches Eintauchen des Körpers in Rücken- bzw. Seitenlage, da auch hier in Querrichtung mehrere voneinander unabhängige Federelemente aufeinanderfolgen. Zudem ermöglichen solche Federelemente ein beliebiges Abknicken der Untermatratze. Die Federelemente können bevorzugt eine Auflagefläche für eine Obermatratze aufweisen.

Ausführungsbeispiele der Erfindung sind in der Zeichnung dargestellt und werden nachfolgend beschrieben. Es zeigen, jeweils in schematischer Darstellung,
- Figur 1: eine Draufsicht auf eine erste Variante der erfindungsgemäßen Untermatratze, und
- Figur 2: eine Draufsicht auf eine zweite Variante einer erfindungsgemäßen Untermatratze.

Die in Figur 1 dargestellte Untermatratze weist einen Rahmen 1 auf, in welchem im wesentlichen parallel zueinander angeordnete, quer zur Längsrichtung der Untermatratze verlaufende, elastisch biegsame Latten 2 gelagert sind. Die biegsamen Latten 2 sind dabei neben dem Hüftbereich 3 auch im Fußbereich 4, im Kopfbereich 5 und im Rumpfbereich 6 der Untermatratze angeordnet. Im Schulterbereich 7 der Untermatratze sind dagegen in Längsrichtung der Untermatratze verlaufende, zueinander parallel angeordnete, elastisch biegsame Latten 8 vorhanden, wobei jeweils zwei Längslatten 8 in Längsrichtung hintereinander angeordnet sind, so daß ein Abknicken des Rahmens 1 an der mit I bezeichneten Stelle möglich ist.

Die Latten 2 sind in bekannter Weise in hierfür vorgesehenen Aufnahmeelementen 9 des Rahmens 1 gelagert. Zur Lagerung der Längslatten 8 sind im Rahmen 1 Querträger 10 angeordnet, die entweder selbst elastisch nachgiebig sind oder eine elastisch nachgiebige Auflage aufweisen, auf welcher die Längslatten 8 angeordnet sind.

Bei der in Figur 2 dargestellten Variante sind in dem Rahmen 1 wiederum quer zur Längsrichtung der Untermatratze verlaufende, im wesentlichen zueinander parallel angeordnete, elastisch biegsame Latten 2 angeordnet, und zwar neben dem Hüftbereich 3, im Fußbereich 4, im Kopfbereich 5 und im Rumpfbereich 6. Im Schulterbereich 7 der Untermatratze sind jedoch im Unterschied zu der Variante von Figur 1 keine Längslatten 8, sondern in Reihen und Spalten angeordnete einzelne Federelemente 11 angeordnet. Die Federelemente 11 weisen jeweils eine Auflagefläche 12 für eine Obermatratze auf und sind auf einer festen, hier nicht dargestellten Unterlage gelagert. Auch bei der Variante von Figur 2 ist der Rahmen 1 an den mit I gekennzeichneten Stellen abknickbar. Die Querlatten 2 sind wiederum in Aufnahmen 9 in bekannter Weise gelagert.

Bei beiden Varianten gewährleisten die elastisch biegsamen Querlatten 2 im Hüftbereich 3 eine optimale Ausbildung der Doppel-S-Form in Rükkenlage. Die unterschiedlichen im Schulterbereich 7 angeordneten Federelemente 8 und 11 gewährleisten neben der Ausbildung einer Doppel-S-Form in Rückenlage zusätzlich ein tiefes Eintauchen in Seitenlage und dadurch eine weitgehend geradlinige Form der Wirbelsäule. Dies kann jeweils noch dadurch unterstützt werden, daß die Längslatten 8 auf einer elastischen Unterlage angeordnet sind.

Bei allen erfindungsgemäßen Varianten ergibt sich eine optimale Unterstützung der Körperkontur sowohl in Rückenlage als auch in Seitenlage.

## Patentansprüche

1. Untermatratze mit mehreren im wesentlichen parallel zueinander angeordneten, elastisch biegsamen Latten (2), die zumindest im Hüftbereich (3) quer zur Längsrichtung der Untermatratze verlaufen,
**dadurch gekennzeichnet,**
**daß** im Kopfbereich (5) und im Hüftbereich (3) ausschließlich quer zur Längsrichtung der Untermatratze verlaufende, elastisch biegsame Latten (2) angeordnet sind, und daß im Schulterbereich (7) mehrere Federelemente (8, 11) vorhanden sind, die so angeordnet sind, daß quer zur Längsrichtung der Untermatratze voneinander unabhängige Federelemente (8, 11) aufeinanderfolgen.

2. Untermatratze nach Anspruch 1,
**dadurch gekennzeichnet,**
**daß** im Schulterbereich (7) in Längsrichtung der Untermatratze verlaufende elastisch biegsame Latten (8) vorhanden sind.

3. Untermatratze nach Anspruch 2,
**dadurch gekennzeichnet,**
**daß** die Latten (8) im Schulterbereich (7) einteilig ausgebildet sind.

4. Untermatratze nach Anspruch 2,
**dadurch gekennzeichnet,**
**daß** die Latten (8) im Schulterbereich (7) jeweils zwei- oder mehrteilig ausgebildet sind.

5. Untermatratze nach einem der Ansprüche 2 bis 4,
**dadurch gekennzeichnet,**
**daß** die Latten (8) jeweils zumindest einseitig elastisch gelagert sind.

6. Untermatratze nach Anspruch 1,
**dadurch gekennzeichnet,**
**daß** im Schulterbereich (7) eine Vielzahl von einzelnen Federelementen (11) vorhanden ist, die über den Schulterbereich (7) verteilt, insbesondere in Reihen und Spalten, angeordnet sind.

7. Untermatratze nach Anspruch 6,
**dadurch gekennzeichnet,**
**daß** die Federelemente (11) jeweils eine Auflagefläche (12) für eine Obermatratze aufweisen.

## Claims

1. Undermattress comprising a plurality of elastically flexible laths (2) arranged substantially parallel to one another, which extend transversely to the longitudinal direction of the undermattress, at least in the hip region (3), **characterized in that**, in the head region (5) and in the hip region (3), elastically flexible laths (2) extending only transversely to the longitudinal direction of the undermattress are provided, and **in that** a plurality of spring elements (8, 11) are present in the shoulder region (7), which are so arranged that spring elements (8, 11) independent from one another follow one another transversely to the longitudinal direction of the undermattress.

2. Undermattress in accordance with claim 1, **characterized in that** elastically flexible laths (8) extending in the longitudinal direction of the undermattress are present in the shoulder region (7).

3. Undermattress in accordance with claim 2, **characterized in that** the laths (8) are formed in one piece in the shoulder region (7).

4. Undermattress in accordance with claim 2, **characterized in that** the laths (8) in the shoulder region (7) are each formed in two pieces or in a plurality of pieces.

5. Undermattress in accordance with one of the claims 2 to 4, **characterized in that** the laths (8) are each elastically mounted at least at one end.

6. Undermattress in accordance with claim 1, **characterized in that** a plurality of individual spring elements (11) is present in the shoulder region (7), the spring elements (11) being distributed over the shoulder region (7), in particular in rows and columns.

7. Undermattress in accordance with claim 6, **characterized in that** the spring elements (11) each have a support surface (12) for a top mattress.

## Revendications

1. Sommier comprenant plusieurs lattes (2) élastiques souples, agencées sensiblement parallèlement les unes aux autres et s'étendant au moins dans la région du bassin (3) perpendiculairement à la direction longitudinale du sommier, **caractérisé en ce que** :
dans la région de tête (5) et dans la région de bassin (3) exclusivement sont agencées des lattes (2) élastiques souples qui s'étendent perpendiculairement à la direction longitudinale du sommier, et **en ce qu'**il est prévu dans la région des épaules (7) plusieurs éléments à ressort (8, 11), lesquels sont ainsi agencés que des éléments à ressort (8, 11) indépendants les uns des autres se suivent perpendiculairement à la direction longitudinale du sommier.

2. Sommier selon la revendication 1, **caractérisé en ce que** :
dans la région des épaules (7) il est prévu des lattes (8) élastiques souples s'étendant en direction longitudinale du sommier.

3. Sommier selon la revendication 2, **caractérisé en ce que** :
les lattes (8) dans la région des épaules (7) sont réalisées d'une seule pièce.

4. Sommier selon la revendication 2, **caractérisé en ce que** :
les lattes (8) dans la région des épaules (7) sont réalisées respectivement en deux ou plusieurs pièces.

5. Sommier selon l'une des revendications 2 à 4, **caractérisé en ce que** :
les lattes (8) sont montées de façon élastique sur au moins un côté.

6. Sommier selon la revendication 1, **caractérisé en ce que** :
dans la région des épaules (7) sont prévus une pluralité d'éléments à ressort individuels (11), lesquels sont agencés en répartition dans la région des épaules (7), en particulier suivant des rangées et des colonnes.

7. Sommier selon la revendication 6, **caractérisé en ce que** :
les éléments à ressort (11) présentent respectivement une surface d'appui (12) pour un matelas.
